# EUROPÄISCHE PATENTSCHRIFT

(11) **EP 2 258 893 B1**
(45) Veröffentlichungstag und Bekanntmachung des Hinweises auf die Patenterteilung: **20.03.2013**
(21) Anmeldenummer: 09006578.0
(22) Anmeldetag: 14.05.2009
(51) Int. Cl.: D03D 27/00, D04B 21/04, D04H 11/00

(54) **Verwendung eines textilen Florstoffs**
Use of a textile pile material
Utilisation d`un materiau textile velours

(43) Veröffentlichungstag der Anmeldung: 08.12.2010
(73) Patentinhaber: Fenkes, Herbert, 41633 Schwalmtal (DE); Lenzen, Gerd, 41751 Viersen (DE); Jäger, Michael, 47906 Kempen (DE)
(72) Erfinder: Fenkes, Herbert, 41633 Schwalmtal (DE); Jäger, Michael, 47906 Kempen (DE); Lenzen, Gerd, 41751 Viersen (DE)
(74) Vertreter: DR. STARK & PARTNER

(56) Entgegenhaltungen:
- DE-A1- 1 957 767
- DE-A1- 2 047 848
- GB-A- 894 336
- JP-A- 2004 060 111
- US-A- 3 643 316
- US-A- 3 973 059
- US-A- 4 010 004

## Beschreibung

Die Erfindung betrifft die Verwendung eines textilen Flächengebildes, insbesondere Gewebes oder Schlingengewebes, Gestrickes, Tufts, welches lediglich einseitig mit Flor- bzw. Polfäden versehen ist.

Aus der Praxis sind derartige Flächengebilde bekannt, die beispielsweise als Samt oder Teppich, aber auch als Frottierware ausgebildet sein können.

Weiterhin sind metallische Kühlkörper bekannt, die aufgrund der guten Wärmeleitfähigkeit vorzugsweise aus Kupfer oder Aluminium bzw. Legierungen bestehen. Derartige Kühlkörper bestehen aus einem am zu kühlenden Gegenstand angeordneten Grundmaterial, welches oberseitig mit Rippen für die Wärmeableitung versehen ist.

Nachteilig bei solchen Kühlkörpern ist, dass die Herstellung sehr aufwändig ist und einen hohen Materialaufwand bedingt. Darüber hinaus müssen solche Kühlkörper aufgrund der materialbedingten Starrheit für den jeweiligen Einsatzzweck und die daraus resultierenden geometrischen Montagerandbedingungen hergestellt werden, da ein Anpassen an andere zu kühlende Gegenstände hinsichtlich Länge und Breite nur mittels mechanischer Trennverfahren wie Sägen oder dergleichen erfolgen kann und eine Anpassung an andere Krümmungsradien oder Unebenheiten der Oberfläche des zu kühlenden Gegenstandes nicht möglich ist.

Aufgabe der Erfindung ist es, die vorgenannten Nachteile zu vermeiden und eine Möglichkeit für einen leicht an beliebige Einsatzbedingungen anpassbaren Kühlkörper anzugeben.

Diese Aufgabe wird dadurch gelöst, dass bei einem textilen Flächengebilde zumindest ein Teil der Flor- bzw. Polfäden wenigstens teilweise aus einem metallischen Material, insbesondere in Form einer Legierung, gebildet ist und dass das textile Flächengebilde zur Wärmeableitung und/oder Wärmespeicherung verwendet wird, wobei das metallische Material bei zumindest einem Teil der Flor- bzw. Polfäden, und insbesondere auch bei einem Teil des textilen Flächengebildes selbst, als wenigstens eine Drahtlitze, als Geflecht oder metallischer Zwirn ausgebildet ist.

Hierdurch erhöht sich gegenüber massiven gebräuchlichen Kühlkörpern die Oberfläche, so dass eine verbesserte Wärmeableitung gegeben ist. Aufgrund der Ausbildung des "Trägermaterials" als textiles Flächengebilde und der "Wärmeableitrippen" als Flor- bzw. Polfäden kann ein Zurechtschneiden erfolgen, da lediglich eine Trennung des "Trägermaterials" erfolgen muss, welches zudem leichter getrennt werden kann.

Aufgrund der relativ höheren Oberfläche bei gleichem Materialaufwand ist gegenüber einer ebenfalls möglichen Ausbildung als Filament eine verbesserte Wärmeabgabe gegeben.

Durch die Ausgestaltung der "Wärmeableitrippen" als Flor- bzw. Polfäden resultiert zudem eine Vergrößerung der freien Oberfläche, was eine verbesserte Wärmeabgabe an die Raumluft bzw. das die Flor- bzw. Polfäden umgebenden Medium bewirkt. Darüber hinaus resultiert eine deutliche Materialeinsparung und das Gewicht des Kühlkörpers ist gegenüber einem herkömmlichen massiven Kühlkörper deutlich reduziert.

Die Wärmeableitung und/oder Speicherung kann dabei aus einem beliebigen Medium, z. B. flüssig oder gasförmig, aber auch von festen Gegenständen, wie z. B. integrierten

Schaltkreisen etc., und ggf. auch an ein beliebiges Medium, z. B. flüssig oder gasförmig, aber auch an einen festen Gegenstand, erfolgen.

Die Länge der Flor- bzw. Polfäden kann vorzugsweise 10 bis 40 mm, insbesondere 15-25 mm betragen, und es können vorteilhafterweise 5 bis 50 Flor- bzw. Polfäden bzw. Schlaufen pro cm², insbesondere 20 Flor- bzw. Polfäden bzw. Schlaufen pro cm², vorgesehen sein.

Erfindungsgemäß kann zumindest ein Teil des textilen Flächengebildes selbst wenigstens teilweise aus einem metallischen Material, insbesondere in Form einer Legierung, gebildet sein, so dass eine besonders gute Wärmeankopplung eine hohe Wärmeableitung durch die Flor- bzw. Polfäden bewirkt.

Vorzugsweise kann zumindest ein Teil der Flor- bzw. Polfäden, und insbesondere auch ein Teil des textilen Flächengebildes selbst, als Garn mit wenigstens einer metallischen Faser und zumindest einer nichtmetallischen Faser ausgebildet sein, so dass der Materialbedarf an kostenintensiven metallischen Material gering ausfällt.

Vorteilhafterweise kann die nichtmetallische Faser bei zumindest einem Teil der Flor- bzw. Polfäden, und insbesondere auch bei einem Teil des textilen Flächengebildes selbst, als eine Synthetikfaser ausgebildet sein, so dass eine gute Resistenz gegen Umwelteinflüsse sowie geringe Kosten resultieren. Vorzugsweise können auch Glasfaser- oder Kohlefasermaterialien Verwendung finden.

Erfindungsgemäß kann das textile Flächengebilde flexibel ausgebildet sein, so dass eine einfache Anpassung an unebene dreidimensionale Formen des zu kühlenden Gegenstandes, an dem das textile Flächengebilde anzubringen ist, erfolgen kann.

Vorzugsweise kann zumindest ein Teil der Flor- bzw. Polfäden, und insbesondere auch ein Teil des textilen Flächengebildes selbst, aus einem Material mit einer spezifischen Wärmeleitfähigkeit von wenigstens ca. 15 W/(m•K), wie z. B. hochlegiertem Stahl, und insbesondere mit einer spezifischen Wärmeleitfähigkeit von wenigstens ca. 200 W/(m•K), wie z. B. Aluminium, bestehen.

Bei einem bevorzugten Ausführungsbeispiel der Erfindung kann die spezifische Wärmeleitfähigkeit auch wenigstens ca. 300 bis 400 W/(m•K), wie z. B. bei Gold, Kupfer oder Silber, bis hin zu ca. 6000 W/(m•K) wie z. B. bei Kohlenstoffnanoröhrchen, betragen.

Im Folgenden wird ein in der Zeichnung dargestelltes Ausführungsbeispiel der Erfindung erläutert. Die einzige Figur zeigt ein textiles Flächengebilde in Form eines Schlingengewebes 1, welches lediglich einseitig mit in das Schlingengewebe 1 eingewebten Polfäden 2 versehen ist. Das Schlingengewebe 1 umfasst weiterhin Schussfäden 3 und Kettfäden 4, 5.

Für eine Verwendung zur Wärmeableitung und/oder Wärmespeicherung sind die Polfäden 2 aus einem metallischen Material in Form einer Aluminiumlegierung gebildet, so dass gegenüber massiven gebräuchlichen Kühlkörpern die Oberfläche vergrößert ist und somit eine verbesserte Wärmeableitung gegeben ist.

## Patentansprüche

1. Verwendung eines textilen Flächengebildes, insbesondere Gewebe oder Schlingengewebes, Gestrickes, Tufts, oder anderer Faserverbundes, welches zumindest einseitig, insbesondere ausschließlich einseitig, mit Florfäden bzw. Polfäden 2 versehen ist, zur Wärmeableitung und/oder Wärmespeicherung, wobei zumindest ein Teil der Florfäden bzw. Polfäden 2 wenigstens teilweise aus einem metallischen Material, insbesondere in Form einer Legierung, gebildet ist, wobei das metallische Material bei zumindest einem Teil der Florfäden bzw. Polfäden 2, und insbesondere auch bei einem Teil des textilen Flächengebildes selbst, als wenigstens eine Drahtlitze, als Geflecht oder metallischer Zwirn ausgebildet ist.

2. Verwendung eines textilen Flächengebildes nach dem vorhergehenden Anspruch, **dadurch gekennzeichnet, dass** zumindest ein Teil des textilen Flächengebildes selbst wenigstens teilweise aus einem metallischen Material, insbesondere in Form einer Legierung, gebildet ist.

3. Verwendung eines textilen Flächengebildes nach einem der vorhergehenden Ansprüche, **dadurch gekennzeichnet, dass** zumindest ein Teil der Florfäden bzw. Polfäden 2, und insbesondere auch ein Teil des textilen Flächengebildes selbst, als Garn, insbesondere Zwirn, mit wenigstens einer metallischen Faser und zumindest einer nichtmetallischen Faser ausgebildet ist.

4. Verwendung eines textilen Flächengebildes nach einem der vorhergehenden Ansprüche, **dadurch gekennzeichnet, dass** die nichtmetallische Faser bei zumindest einem Teil der Florfäden bzw. Polfäden 2, und insbesondere auch bei einem Teil des textilen Flächengebildes selbst, als eine Synthetikfaser ausgebildet ist.

5. Verwendung eines textilen Flächengebildes nach dem vorhergehenden Anspruch, **dadurch gekennzeichnet, dass** das textile Flächengebilde flexibel ausgebildet ist.

6. Verwendung eines textilen Flächengebildes nach einem der vorhergehenden Ansprüche, **dadurch gekennzeichnet, dass** zumindest ein Teil der Florfäden bzw. Polfäden 2, und insbesondere auch ein Teil des textilen Flächengebildes selbst, aus einem Material mit einer spezifischen Wärmeleitfähigkeit von wenigstens ca. 15 W/(m•K) (hochlegierter Stahl), insbesondere wenigstens ca. 200 W/(m•K) (Aluminium) besteht.

## Claims

1. Use of a textile fabric, in particular tissue or pile fabric, knitted fabric, tuft, or other fibre composite, which is provided at least on one side, in particular exclusively on one side, with pile threads or pile yarns 2, for heat dissipation and/or heat storage, wherein at least a part of the pile threads or pile yarns 2 is at least partially formed from a metallic material, in particular in the form of an alloy, wherein the metallic material in at least a part of the pile threads or pile yarns 2, and in particular also in a part of the textile fabric itself, is formed as at least one wire strand, a mesh or a metallic twisted yarn.

2. Use of a textile fabric according to the preceding claim, **characterised in that** at least a part of the textile fabric itself is formed at least partially from a metallic material, in particular in the form of an alloy.

3. Use of a textile fabric according to any one of the preceding claims, **characterised in that** at least a part of the pile threads or pile yarns 2, and in particular also a part of the textile fabric itself, is formed as a yarn, in particular twisted yarn, with at least one metallic fibre and at least one non-metallic fibre.

4. Use of a textile fabric according to any one of the preceding claims, **characterised in that** the non-metallic fibre in at least a part of the pile threads or pile yarns 2, and in particular also in a part of the textile fabric itself, is formed as a synthetic fibre.

5. Use of a textile fabric according to the preceding claim, **characterised in that** the textile fabric is formed flexibly.

6. Use of a textile fabric according to any one of the preceding claims, **characterised in that** at least a part of the pile threads or pile yarns 2, and in particular also a part of the textile fabric itself, consists of a material having specific heat conductivity of at least approx. 15 W/(m*K) (high-alloy steel), in particular at least approx. 200 W/(m*K) (aluminium).

## Revendications

1. Utilisation d'une structure textile plane, notamment d'un tissu ou d'un tissu bouclé, d'un tricot, d'un tufté ou d'un autre composite fibreux respectivement pourvu de fils de boucle ou des fils de poil (2) au moins d'un côté, en particulier exclusivement d'un côté, en vue de la dissipation de chaleur et/ou de l'accumulation de chaleur, au moins une partie desdits fils de boucle ou fils de poil (2) étant constituée, au moins partiellement, d'un matériau métallique revêtant notamment la forme d'un alliage, ledit matériau métallique étant réalisé, au moins pour une partie desdits fils de boucle ou fils de poil (2), et notamment aussi pour une partie de la structure textile plane proprement dite, sous la forme d'au moins un toron métallique, d'un tressage ou d'un retors métallique.

2. Utilisation d'une structure textile plane, selon la revendication précédente, **caractérisée par le fait qu'**au moins une partie de la structure textile plane proprement dite est constituée, au moins partiellement, d'un matériau métallique revêtant notamment la forme d'un alliage.

3. Utilisation d'une structure textile plane, selon l'une des revendications précédentes, **caractérisée par le fait qu'**au moins une partie des fils de boucle ou fils de poil (2), et notamment aussi une partie de la structure textile plane proprement dite, sont réalisées sous la forme d'un filé, en particulier d'un retors, avec au moins une fibre métallique et au moins une fibre non métallique.

4. Utilisation d'une structure textile plane, selon l'une des revendications précédentes, **caractérisée par le fait que** la fibre non métallique est réalisée, au moins pour une partie des fils de boucle ou fils de poil (2), et notamment aussi pour une partie de la structure textile plane proprement dite, sous la forme d'une fibre synthétique.

5. Utilisation d'une structure textile plane, selon la revendication précédente, **caractérisée par le fait que** ladite structure textile plane est de réalisation flexible.

6. Utilisation d'une structure textile plane, selon l'une des revendications précédentes, **caractérisée par le fait qu'**au moins une partie des fils de boucle ou fils de poil (2), et notamment aussi une partie de la structure textile plane proprement dite, sont constituées d'un matériau présentant une conductivité thermique spécifique d'au moins environ 15 W/ (m·K) (acier hautement allié), en particulier d'au moins environ 200 W/(m·K) (aluminium).
